# FASCICULE DE BREVET EUROPEEN

(11) **EP 2 687 272 B1**
(45) Date de publication et mention de la délivrance du brevet: **01.04.2015**
(21) Numéro de dépôt: 13176433.4
(22) Date de dépôt: 15.07.2013
(51) Int. Cl.: A63B 61/00, A63B 61/04

(54) **Equipement de sport destine a etre deploye au sol pour partager deux aires de jeu**
Sportausrüstung für die Ausbreitung auf dem Boden, um zwei Spielfelder zu teilen
Sports equipment intended for being deployed on the ground to split two playing fields

(30) Priorité: 20.07.2012 FR 1257080
(43) Date de publication de la demande: 22.01.2014
(73) Titulaire: DECATHLON, 59650 Villeneuve d'Ascq (FR)
(72) Inventeur: Triboult, Joel, 59000 Lille (FR); Lebbe, Adrien, 59700 Marcq En Baroeul (FR); Lemaitre, Benoit, 59000 Lille (FR); Guerizec, Johann, 59155 Faches Thumesnil (FR)
(74) Mandataire: Balesta, Pierre

(56) Documents cités:
- WO-A1-93/01866
- NL-A- 9 401 741
- US-A- 5 018 746

## Description

### Arrière-plan de l'invention

La présente invention a trait au domaine des équipements de sport, en particulier les sports se jouant sur une aire de jeu, et notamment les sports de raquettes.

Elle concerne plus précisément un équipement de sport destiné à être déployé au sol pour partager deux aires de jeu.

De manière générale, il est connu des équipements de sport comportant une structure transportable supportant un lien ou un filet. Ces structures comprennent deux potences indépendantes et distantes l'une de l'autre, entre lesquelles sont installées un lien ou un filet permettant de séparer les aires de jeu.

L'un des inconvénients de ce type d'équipement est la difficulté à mettre le lien en tension.

Il est connu, également, des équipements de sport, tel que décrit dans le document US 5,018,746. Ce dernier divulgue un ensemble de jeu comportant un filet et un support de filet comprenant une base dans laquelle sont emboités des tubes à chacune des extrémités de la base. Chacun des tubes reçoit à son extrémité supérieure, un premier tube prolongateur comprenant un alésage traversé par un cordon dont l'extrémité est nouée. Pour réaliser le montage complet de la structure, il est nécessaire d'agir sur le cordon afin de le tendre et simultanément le raccorder au second tube prolongateur.

La figure 5e du document US 5,018,746 décrit la structure démontée ou l'ensemble des pièces sont désolidarisées les unes des autres.

Cet équipement présente toutefois l'inconvénient d'être long et difficile à monter et à démonter.

### Objet et résumé de l'invention

Un but de l'invention est de proposer un équipement de sport qui remédie aux inconvénients précités. L'invention a notamment pour but d'améliorer le déploiement et le pliage de l'équipement de sport.

Ce but est atteint par le fait que l'équipement de sport selon l'invention, qui est destiné à être déployé sur le sol pour partager deux aires de jeu, est du type comportant un piètement comprenant au moins deux arcs espacés, reposant sur le sol, inclinés l'un vers l'autre et rattachés l'un à l'autre en deux points espacés, au-dessus du sol, un lien maintenant les deux arcs tendus de façon ascendante et lesdits arcs reposant sur le sol au voisinage de leurs parties médianes respectives, chaque arc comprenant plusieurs segments connectés bout à bout par des articulations blocables, et lesdits arcs sont déployés, en position d'utilisation, de telle façon que lesdites articulations sont maintenues bloquées par la tension dudit lien.

Ainsi, lorsque l'utilisateur souhaite déployer l'équipement de sport, il le pose tout d'abord au sol. Chaque segment articulé est déplié longitudinalement. Le piètement ainsi déplié, est ensuite retourné. Le piètement est ensuite courbé afin d'obtenir deux arcs rattachés l'un à l'autre en deux points espacés. Le lien initialement raccordé à chacune des extrémités du piètement permet une mise en tension de l'ensemble de l'équipement de manière aisée.

On comprend, par ailleurs, que les articulations de l'équipement de sport sont donc maintenues bloquées par la tension appliquée par le lien à l'ensemble de l'équipement.

On obtient donc un piétement courbé dont les articulations sont dans une position de blocage. Comme les articulations sont en position de blocage, ce sont les segments qui se courbent pour former les arcs rattachés l'un à l'autre en deux points espacés.

Lorsque l'utilisateur souhaite ranger son équipement de sport, il va diminuer la tension du lien, sans pour autant séparer le lien du piètement, de manière qu'il puisse plier les segments les uns par rapport aux autres, au moyen des articulations.

De préférence, deux segments consécutifs reliés par une des articulations sont sensiblement dans le prolongement l'un de l'autre lorsque cette articulation est dans une position prédéterminée de blocage.

De préférence, dans un autre mode de réalisation, deux segments consécutifs reliés par une des articulations peuvent former un angle α compris entre 90° et 180°.

De manière avantageuse, une articulation reliant les extrémités voisines de deux segments consécutifs d'un arc précité, comprend deux embouts rattachés respectivement à ces extrémités, et chaque embout comporte au moins une branche de chape et ces branches sont reliées par un même tourillon transversal.

De préférence, les deux embouts sont conformés pour qu'au moins un chant d'une branche de chape d'un embout vienne en butée contre un épaulement correspondant défini au voisinage de la base d'une branche de chape de l'autre embout, permettant le blocage de ladite articulation.

De manière avantageuse, l'équipement de sport comprend des éléments formant des pieds fixés aux embouts situés par rapport aux extrémités d'un segment médian de chaque arc. Ainsi, les pieds offrent une stabilité accrue de l'équipement de sport arc-bouté. Ils évitent ainsi que l'équipement ne bascule selon la courbure des arcs formés.

De préférence, l'équipement de sport comprend en outre un filet associé audit lien.

De manière avantageuse, le filet comprend des moyens de tension entre la partie inférieure du filet et des éléments du piétement. Ainsi la partie inférieure du filet est également maintenue.

Avantageusement, les deux arcs sont rattachés l'un à l'autre par deux pièces de liaison situées respectivement aux deux points espacés précités et chaque pièce de liaison comporte deux tronçons fixés aux portions d'extrémité rejointes des deux arcs.

De manière avantageuse, un passant de boucle est relié à au moins l'une des pièces de liaison, recevant une sangle formant une extrémité correspondante dudit lien.

De préférence, au moins un écarteur est monté entre les deux arcs.

Selon un mode de réalisation non limitatif, un écarteur formant embase est intercalé entre deux segments médians respectifs des deux arcs.

Avantageusement, l'écarteur formant embase comporte deux bords parallèles conformés pour s'emboiter sur lesdits segments médians.

De préférence au moins un tel écarteur est intercalé entre deux articulations blocables des deux arcs, respectivement.

Selon un mode de réalisation non limitatif, au moins un tel écarteur comporte deux branches articulées en ciseau entre elles et respectivement reliées à des articulations blocables des deux arcs.

Selon un mode de réalisation non limitatif, au moins un tel écarteur comporte deux branches, coulissant l'une par rapport à l'autre, reliées à des articulations blocables des deux arcs.

Ainsi on comprend que les écarteurs ont pour avantage de maintenir un écartement constant entre les deux arcs et participent à la stabilité de l'équipement de sport.

Selon un mode de réalisation non limitatif, l'équipement de sport peut être immobilisé au sol.

### Brève description des dessins

L'invention sera mieux comprise à la lecture de la description qui suit d'un mode de réalisation de l'invention donné à titre d'exemple, non limitatif, en référence aux dessins annexés, sur lesquels :
- la figure **1** est une vue générale de l'équipement de sport déployé ;
- les figures **2a** à **2e** illustrent les étapes du dépliage du piétement de l'équipement de sport ;
- la figure **3** est une vue en perspective de l'équipement de sport déplié au sol ;
- la figure **4** est une vue en perspective d'une articulation de l'équipement de la figure **3** **;**
- la figure **5** est une vue en perspective d'un embout constitutif de l'articulation la figure **4** **;**
- la figure **6** est une vue éclatée en perspective d'une articulation à laquelle est associé un pied ;
- la figure **7** est une vue de l'extrémité supérieure de l'équipement lorsqu'il est déployé ;
- la figure **8** est une vue de détail d'un écarteur intercalé entre deux articulations blocables des deux arcs ;
- la figure **9** est une vue en perspective de deux pieds installés sur les articulations respectives ;
- la figure **10** est une vue en perspective d'un écarteur intercalé entre deux articulations blocables des deux arcs ; et
- la figure **11** est une vue d'un élément de liaison.

### Description détaillée de l'invention

Sur les figures **1** à **3****,** on a représenté un équipement de sport destiné à être déployé sur le sol pour partager deux aires de jeu. Dans cet exemple, l'équipement de sport **S** comporte un piétement **3** comprenant deux arcs **2, 4** espacés reposant sur le sol, inclinés l'un vers l'autre et rattachés l'un à l'autre par leurs extrémités **15** en deux points espacés, au-dessus du sol. Il comporte en outre un lien **6** maintenant les deux arcs 2, **4** tendus de façon ascendante, de sorte que les arcs **2,4** reposent sur le sol au voisinage de leurs parties médianes respectives. Le lien s'étend entre les deux extrémités **15** du piètement arqué. En tendant le lien **6,** on rapproche les deux points l'un de l'autre. Chaque arc comprend plusieurs segments **20** connectés bout à bout par des articulations **1** blocables, et lesdits arcs **2**, **4** sont déployés, en position d'utilisation, de façon que lesdites articulations sont maintenues bloquées par la tension dudit lien **6.**

Sur les figures **2a** à **2e****,** on a représenté les étapes de dépliage du piètement **3.** Ainsi on comprend qu'au départ, sur la figure **2a****,** les segments **20** articulés sont pliés les uns sur les autres de manière à présenter une structure compacte. On constate sur les figures **2b** à **2e** qu'on déplie alors les segments **20** les uns après les autres jusqu'à obtenir le piètement **3** complètement déplié. Il s'étend alors de façon sensiblement rectiligne.

A l'inverse, pour replier l'équipement, l'utilisateur doit retrouver la configuration illustrée en figure **2e****.** Ainsi, l'utilisateur procède en sens inverse du dépliage, il peut plier les segments les uns sur les autres selon les articulations **1.** L'utilisateur obtient une structure compacte de l'ensemble des segments articulés.

Comme on le constate sur les figures **1****,** **4** et **5****,** dans chaque arc, deux segments consécutifs **20** sont reliés l'un à l'autre par une articulation **1.** Cette articulation **1** comprend deux embouts **8** rattachés respectivement à ces extrémités, chaque embout **8** comportant au moins une branche de chape **10,** ces branches étant reliées par un même tourillon **12** transversal.

Ainsi les articulations **1** peuvent s'ouvrir pour former un angle maximal de 180°. L'articulation **1** est ouverte à son maximum et elle se retrouve dans une position de blocage. On comprend par ailleurs que les articulations **1** de l'équipement de sport sont maintenues bloquées par la tension appliquée par le lien **6** à l'ensemble de l'équipement.

Ainsi, dans ce mode de réalisation, on constate que deux segments **20** consécutifs reliés par une des articulations **1** sont sensiblement dans le prolongement l'un de l'autre lorsque cette articulation **1** est dans une position prédéterminée de blocage, et avant mise en tension du lien **6.**

En outre, dans un autre mode de réalisation, non limitatif, deux segments **20** consécutifs reliés par une des articulations peuvent former un angle α compris entre 90° et 180°. On comprend, ainsi, qu'il est possible d'obtenir une hauteur du lien **6** plus élevée, pour une même tension dudit lien, quand l'angle α formé entre deux segments **20** est inférieur à 180°, et lorsque les articulations **1** sont dans une position prédéterminée de blocage.

Selon l'invention, les deux embouts **8** sont conformés pour qu'au moins un chant **14** d'une branche de chape **10** d'un embout **8** vienne en butée contre un épaulement **16** correspondant défini au voisinage de la base d'une branche de chape de l'autre embout, permettant le blocage de ladite articulation **1.** En d'autres termes, l'articulation **1** ne peut donc pas être d'avantage ouverte.

Ainsi, après avoir déplié les segments, l'utilisateur retourne le piètement **3,** pour le faire reposer sur des pieds **18.** En outre, le lien **6** est initialement installé sur le piètement **3.**

Le piètement **3** est ensuite plié en arc en rapprochant les extrémités **15** l'une de l'autre.

En d'autres termes, comme les articulations **1** sont dans une position de blocage et comme elles ne peuvent pas être ouvertes d'avantages, le pliage du piètement **3** provoque le pliage des segments **20,** ce qui donne une forme d'arche au piètement **3.**

En outre, sur les figures **6** et **9****,** on peut remarquer que les pieds **18** sont fixés aux embouts **8** situés aux extrémités d'un segment médian **20a** de chaque arc **2,4.** On comprend que les pieds **18** offrent une stabilité accrue de l'équipement de sport arc-bouté. Ils évitent ainsi que l'équipement ne bascule selon la courbure des arcs **2,4** formés.

De préférence, l'équipement de sport comprend un filet **22** associé audit lien **6.** En outre, le filet comprend des moyens de tension entre la partie inférieure du filet **22** et des éléments du piétement **3.** On comprend que le filet restera dans une position relativement verticale et qu'il n'aura pas tendance à voler au vent lors d'une utilisation en plein air.

De manière non limitative, sur la figure **1****,** les moyens de tension, compris entre la partie inférieure du filet **22** et des éléments du piétement **3,** peuvent être des cordons **5** coopérant avec un écarteur **30** intercalé entre deux articulations **1** blocables des deux arcs **2, 4.** L'écarteur **30** comporte une partie centrale **30b** sur laquelle une ouverture **30c** est réalisée. Une extrémité libre d'un cordon **5** passe au travers de l'ouverture **30c.** On comprend que l'écarteur **30** permet de maintenir un écart constant entre les deux arcs **2,4.** Cet écart constant entre les deux arcs **2,4** participe à une meilleure stabilité de l'équipement de sport.

Dans cet exemple non limitatif, on peut remarquer sur les figures **1** et **11** que les extrémités des deux arcs **2,4** sont rattachées l'une à l'autre par deux pièces de liaison **24** situées respectivement aux deux points espacés précités et chaque pièce de liaison **24** comporte deux tronçons fixés aux portions d'extrémité rejointes des deux arcs **2,4.**

On constate, sur la figure **7****,** qu'un passant de boucle **26,** est relié à au moins l'une des pièces de liaison **24,** recevant une sangle **27** formant une extrémité correspondante dudit lien **6.**

Ainsi, il est aisé de réaliser la mise en tension de l'équipement de sport. Il suffit à l'utilisateur de tirer sur la sangle **27,** pour tendre à la fois le lien **6,** le filet **22** associé et le piètement **3** qui va s'arc-bouter et prendre la forme d'une arche s'ouvrant vers le ciel.

A l'inverse, pour diminuer la tension appliquée à l'ensemble de l'équipement, l'utilisateur pourra agir sur le passant de boucle **26** afin de déverrouiller la sangle **27.**

Comme on peut le constater sur les figures **1****,** **8** et **10****,** l'équipement de sport comprend au moins l'écarteur **30** monté entre les deux arcs **2,4.** Au moins l'écarteur **30** est intercalé entre deux articulations **1** blocables des deux arcs **2,4,** respectivement.

Selon un mode réalisation non limitatif, non représenté, un tel écarteur **30** comporte deux branches articulées en ciseau entre elles et respectivement reliées à des articulations **1** blocables des deux arcs. On comprend que lorsque l'écarteur **30** est replié, l'écartement entre les segments **20** diminue. Ainsi, lorsque l'équipement de sport est replié, il gagne en compacité.

Selon un autre mode de réalisation non limitatif, non représenté, au moins un tel écarteur comporte deux branches coulissant l'une par rapport à l'autre, et ayant un cran d'arrêt. Les deux branches d'un tel écarteur **30** sont reliées à des articulations **1** blocables des deux arcs **2,4.**

Selon un autre mode de réalisation non représenté, l'équipement de sport peut comprendre un écarteur formant embase, intercalé entre deux segments médians **20a** respectifs des deux arcs **2,4.** Ledit écarteur formant embase peut comporter deux bords parallèles conformés pour s'emboiter sur lesdits segments médians **20a.**

Ainsi on comprend que les écarteurs ont notamment pour avantage de maintenir un écartement constant entre les deux arcs et participent à la stabilité de l'équipement de sport.

## Revendications

1. Equipement de sport destiné à être déployé sur le sol pour partager deux aires de jeu, du type comportant un piètement (3) comprenant au moins deux arcs (2,4) espacés reposant sur le sol, inclinés l'un vers l'autre et rattachés l'un à l'autre en deux points espacés, au-dessus du sol, un lien (6) maintenant les deux arcs tendus de façon ascendante et reposant sur le sol au voisinage de leurs parties médianes respectives, **caractérisé en ce que** chaque arc comprend plusieurs segments (20) connectés bout à bout par des articulations (1) blocables, et **en ce que** lesdits arcs sont déployés, en position d'utilisation, de façon que lesdites articulations sont maintenues bloquées par la tension dudit lien (6).

2. Equipement de sport selon la revendication 1, **caractérisé en ce que** deux segments (20) consécutifs reliés par une des articulations sont sensiblement dans le prolongement l'un de l'autre lorsque cette articulation est dans une position prédéterminée de blocage.

3. Equipement de sport selon la revendication 1 ou 2, **caractérisé en ce qu'**une articulation (1) reliant les extrémités voisines de deux segments (20) consécutifs d'un arc (2,4) précité, comprend deux embouts (8) rattachés respectivement à ces extrémités, **en ce que** chaque embout comporte au moins une branche de chape (10) et **en ce que** ces branches sont reliées par un même tourillon (12) transversal.

4. Equipement de sport selon la revendication 3, **caractérisé en ce que** les deux embouts (8) sont conformés pour qu'au moins un chant (14) d'une branche de chape (10) d'un embout (8) vienne en butée contre un épaulement (16) correspondant défini au voisinage de la base d'une branche de chape de l'autre embout, permettant le blocage de ladite articulation (1).

5. Equipement de sport selon l'une quelconque des revendications précédentes, **caractérisé en ce qu'il** comprend des éléments formant des pieds (18) fixés aux embouts (8) situés par rapport aux extrémités d'un segment médian (20a) de chaque arc.

6. Equipement de sport selon l'une quelconque des revendications précédentes, **caractérisé en ce qu'il** comprend un filet (22) associé audit lien (6).

7. Equipement de sport selon la revendication 6, **caractérisé en ce que** le filet comprend des moyens de tension entre la partie inférieure du filet (22) et des éléments du piétement (3).

8. Equipement de sport selon l'une quelconque des revendications précédentes, **caractérisé en ce que** lesdits deux arcs (2,4) sont rattachés l'un à l'autre par deux pièces de liaison (24) situées respectivement aux deux points espacés précités, et **en ce que** chaque pièce de liaison (24) comporte deux tronçons fixés aux portions d'extrémité rejointes des deux arcs (2,4).

9. Equipement de sport selon la revendication 8, **caractérisé en ce qu'**un passant de boucle (26) est relié à au moins l'une des pièces de liaison (24), recevant une sangle (27) formant une extrémité correspondante dudit lien (6).

10. Equipement de sport selon l'une quelconque des revendications précédentes, **caractérisé en ce qu'il** comprend au moins un écarteur (30) monté entre les deux arcs (2,4).

11. Equipement de sport selon la revendication 10, **caractérisé en ce** qu'il comprend un écarteur formant embase, intercalé entre deux segments médians (20a) respectifs des deux arcs (2,4).

12. Equipement de sport selon la revendication 11, **caractérisé en ce** que ledit écarteur formant embase comporte deux bords parallèles conformés pour s'emboiter sur lesdits segments médians (20a).

13. Equipement de sport selon l'une quelconque des revendications 10 à 12, **caractérisé en ce qu'il** comporte au moins un écarteur (30) intercalé entre deux articulations (1) blocables des deux arcs, respectivement.

14. Equipement de sport selon la revendication 13, **caractérisé en ce que** l'écarteur (30) comporte deux branches articulées en ciseau entre elles et respectivement reliées à des articulations (1) blocables des deux arcs.

## Patentansprüche

1. Sportgerät, das dazu bestimmt ist, auf dem Boden ausgebreitet zu werden, um zwei Spielfelder zu teilen, umfassend ein Fußgestell (3), das mindestens zwei Bögen (2, 4) aufweist, die voneinander beabstandet auf dem Boden aufliegen, die zueinander geneigt sind und an zwei beabstandeten Punkten über dem Boden miteinander verbunden sind, wobei eine Verbindung (6) die beiden Bögen aufsteigend gespannt hält und in der Nähe ihrer jeweiligen Mittelabschnitte auf dem Boden aufliegt, **dadurch gekennzeichnet, dass** jeder Bogen mehrere Segmenten (20) aufweist, die an den Enden durch arretierbare Gelenke (1) verbunden sind, und dass die Bögen in Gebrauchsstellung derart ausgebreitet sind, dass die Gelenke durch die Spannung der Verbindung (6) blockiert gehalten werden.

2. Sportgerät nach Anspruch 1, **dadurch gekennzeichnet, dass** zwei aufeinanderfolgende Segmente (20), die durch eines der Gelenke verbunden sind, im Wesentlichen Verlängerungen voneinander sind, wenn sich dieses Gelenk in einer vorbestimmten Blockierungsposition befindet.

3. Sportgerät nach Anspruch 1 oder 2, **dadurch gekennzeichnet, dass** ein Gelenk (1), das die zwei benachbarte Enden von zwei aufeinanderfolgenden Segmenten (20) eines Bogens (2, 4) verbindet, zwei Anschlussstücke (8) aufweist, die jeweils an diesen Enden befestigt sind, dass jedes Anschlussstück mindestens einen Gabelschenkel (10) aufweist und dass diese Schenkel durch den gleichen Querbolzen (12) verbunden sind.

4. Sportgerät nach Anspruch 3, **dadurch gekennzeichnet, dass** die zwei Anschlussstücke (8) so geformt sind, dass mindestens eine Kante (14) eines Gabelschenkels (10) eines Anschlussstückes (8) an einer entsprechenden Schulter (16) anliegt, die in der Nähe der Basis eines anderen Gabelschenkels des anderen Anschlussstückes definiert ist, wodurch die Blockierung des Gelenkes (1) ermöglicht wird.

5. Sportgerät nach einem der vorhergehenden Ansprüche, **dadurch gekennzeichnet, dass** es Fußelemente (18) aufweist, die an den Anschlussstücken (8) befestigt sind, die in Bezug auf die Enden eines Mittelsegments (20a) jedes Bogens angeordnet sind.

6. Sportgerät nach einem der vorhergehenden Ansprüche, **dadurch gekennzeichnet, dass** es ein Netz (22) aufweist, das mit der Verbindung (6) verbunden ist.

7. Sportgerät nach Anspruch 6, **dadurch gekennzeichnet, dass** das Netz Spannmittel zwischen dem unteren Abschnitt des Netzes (22) und den Elementen des Fußgestells (3) aufweist.

8. Sportgerät nach einem der vorhergehenden Ansprüche, **dadurch gekennzeichnet, dass** die zwei Bögen (2, 4) durch zwei Verbindungsstücke (24) miteinander verbunden sind, die jeweils an den zwei beabstandeten Punkten angeordnet sind, und dadurch, dass jedes Verbindungsstück (24) zwei Teilstücke aufweist, die an den zusammengefügten Endabschnitten der zwei Bögen (2, 4) befestigt sind.

9. Sportgerät nach Anspruch 8, **dadurch gekennzeichnet, dass** eine Schnalle (26) an mindestens einem der Verbindungsstücke (24) befestigt ist, in die ein Gurt (27) eingeführt ist, der ein entsprechendes Ende der Verbindung (6) bildet.

10. Sportgerät nach einem der vorhergehenden Ansprüche, **dadurch gekennzeichnet, dass** es mindestens einen Abstandhalter (30) aufweist, der zwischen den zwei Bögen (2, 4) angebracht ist.

11. Sportgerät nach Anspruch 10, **dadurch gekennzeichnet, dass** es einen Abstandhalter aufweist, der ein Ansatzstück bildet, der zwischen zwei jeweiligen mittleren Segmenten (20a) der zwei Bögen (2, 4) angeordnet ist.

12. Sportgerät nach Anspruch 11, **dadurch gekennzeichnet, dass** der Abstandhalter, der ein Ansatzstück bildet, zwei parallele Ränder aufweist, die ausgebildet sind, um auf die mittleren Segmente (20a) aufgesetzt zu werden.

13. Sportgerät nach einem der Ansprüche 10 bis 12, **dadurch gekennzeichnet, dass** es mindestens einen Abstandhalter (30) aufweist, der jeweils zwischen zwei arretierbaren Gelenken (1) der zwei Bögen eingefügt ist.

14. Sportgerät nach Anspruch 13, **dadurch gekennzeichnet, dass** der Abstandhalter (30) zwei Arme aufweist, die scherenartig miteinander gelenkig verbunden sind und jeweils mit den arretierbaren Gelenken (1) der zwei Bögen verbunden sind.

## Claims

1. Sports equipment designed to be deployed on the ground to divide two playing areas, of the kind comprising a runner (3) having at least two bows (2,4) spaced apart resting on the ground, leaning toward one another and jointed together at two spaced points, above the ground, a tie (6) holding the two bows in upward tension and resting on the ground in the vicinity of their respective middle portions, **characterized in that** each bow includes several segments (20) connected end to end by lockable hinges (1), and **in that** said bows are deployed, in the operating position in such a way that said hinges are kept locked by the tension in said tie (6).

2. The sports equipment according to Claim 1, **characterized in that** two consecutive segments (20) connected by one of the hinges are substantially aligned with one another when said hinge is in the predetermined locking position.

3. The sports equipment according to Claim 1 or 2, **characterized in that** a hinge (1) connecting the adjacent ends of two consecutive segments (20) of an aforementioned bow (2,4) includes two sockets (8) respectively attached to said ends, **in that** each socket comprises at least one clevis arm (10) and **in that** said arms are linked by a single transverse pin (12).

4. Sports equipment according to Claim 3, **characterized in that** the two sockets (8) are shaped so that at least one edge (14) of a clevis arm (10) of a socket (8) bears against a corresponding shoulder (16) defined in the vicinity of the base of a clevis arm of the other socket, enabling locking of said hinge (1).

5. Sports equipment according to any one of the foregoing claims, **characterized in that** it includes elements constituting feet (18) attached to the sockets (8) located with respect to the ends of a middle segment (20a) of each bow.

6. Sports equipment according to any one of the foregoing claims, **characterized in that** it includes a net (22) associated with said tie (6).

7. Sports equipment according to Claim 6, **characterized in that** the net includes tension means between the lower portion of the net (22) and elements of the runner (3).

8. Sports equipment according to any one of the foregoing claims, **characterized in that** said two bows (2,4) are interlinked by two connecting parts (24) located respectively at the two aforementioned spaced points, and **in that** each connecting part (24) comprises two sections attached to the joined end portions of the two bows (2,4).

9. Sports equipment according to Claim 8, **characterized in that** a bow frog (26) is connected to at least one of the connecting parts (24), accommodating a strap (27) constituting a corresponding end of said tie (6).

10. Sports equipment according to any one of the foregoing claims, **characterized in that** it includes at least one spreader (30) mounted between the two bows (2,4).

11. Sports equipment according to Claim 10, **characterized in that** it includes a spreader constituting a base, interleaved between two respective middle segments (20a) of the two bows (2,4).

12. Sports equipment according to Claim 11, **characterized in that** said spreader constituting a base comprises two parallel edges shaped so as to nest with said middle segments (20a).

13. Sports equipment according to any one of claims 10 through 12, **characterized in that** it comprises at least one spreader (30) interleaved between two lockable hinges (1) of the two bows, respectively.

14. Sports equipment according to Claim 13, **characterized in that** the spreader (30) comprises two arms hinged together scissors fashion and respectively connected to lockable hinges (1) of the two bows.
